# EUROPÄISCHE PATENTSCHRIFT

(11) **EP 0 035 693 B1**
(45) Veröffentlichungstag und Bekanntmachung des Hinweises auf die Patenterteilung: **04.01.1984**
(21) Anmeldenummer: 81101338.2
(22) Anmeldetag: 25.02.1981
(51) Int. Cl.: H01H 71/10, H01H 83/14

(54) **Schaltwerk für elektrische Installationsschaltgeräte**
Switching mechanism for electrical installation switch gear
Mécanisme de commutation pour appareils d'installation électrique

(30) Priorität: 06.03.1980 DE 3008533
(43) Veröffentlichungstag der Anmeldung: 16.09.1981
(73) Patentinhaber: BROWN, BOVERI & CIE Aktiengesellschaft Mannheim, D-6800 Mannheim Käfertal (DE)
(72) Erfinder: Sellner, Rudolf, D-6901 Eppelheim (DE); Küster, Erhard, D-6900 Heidelberg (DE)
(74) Vertreter: Kempe, Wolfgang, Dr.

## Beschreibung

Die Erfindung betrifft ein Schaltwerk für einen elektrischen Installationsschalter, insbesondere für einen Fehlerstromschutzschalter, mit einer Verklinkungsstelle, an der ein Auflagebereich an einem Auslösehebel federnd an einen Auflagebereich an einem Klinkenhebel gedrückt ist.

Ein derartiges Schaltwerk ist z.B. durch die EP-A1 Nr. 0003967 bekannt.

Der Verklinkungsstelle im Schaltwerk eines elektrischen Schalters ist bis jetzt noch keine besondere Aufmerksamkeit gewidmet worden. Im allgemeinen liegt der Auslösehebel gegen die Auslöseklinke oder umgekehrt an, wobei der Auslösehebel oder die Auslöseklinke mittels einer Feder gegen die jeweils andere Klinke gedrückt wird; wird die Verklinkungsstelle entklinkt, so wird das Schaltwerk ausgelöst, und der betreffende Schalter kann auslösen.

Im allgemeinen sind die aufeinanderliegenden Kanten von Auslösehebel und Klinkenhebel gerade. Dies hat zur Folge, dass gewisse Lagertoleranzen zu unsymmetrischen Belastungen bzw. Flächenpressungen führen, was die Verklinkungsstelle ungünstig beeinflusst. Darüber hinaus sind die Entklinkungskräfte bei häufiger Auslösung und/oder unkorrekter Lage der Verklinkungsteile zueinander, z.B. in Folge der Schiefstellung eines Klinkenteilswegen ungünstiger Toleranzen im Lager relativ hoch; die linienförmige Verklinkung bzw. die unsymmetrische Verklinkung führt auch zu stellenweise starkem Abrieb und damit zwangsläufig veränderten Auslösekräften.

Aufgabe der Erfindung ist es, die Verklinkungsstelle so auszubilden, dass unsymmetrische Auflagerungen vermieden werden. Diese Aufgabe wird erfindungsgemäss dadurch gelöst, dass der Auflagebereich am Klinkenhebel und/oder am Auslösehebel konvex zum anderen hin ausgebildet ist.

Eine weitere Ausgestaltung der Erfindung kann darin bestehen, dass als Auflagebereich am Auslösehebel eine Kante einer annähernd rechteckigen Ausnehmung dient, dass zur Bildung des Auflagebereiches an dem Klinkenhebel ein Vorsprung an diesem vorgesehen ist, der in verklinktem Zustand in die Ausnehmung hineingreift, und dass die Kante der Ausnehmung, gegen die der Vorsprung gedrückt ist, konvex ausgebildet ist.

Eine dritte Ausgestaltung kann darin bestehen, dass zusätzlich auch der Vorsprung zur Kante hin konvex ausgebildet ist.

Die bei dieser Ausgestaltung der Verklinkungsstelle erzielten Vorteile bestehen darin, dass die Verklinkung symmetrisch ist und durch die ballige Ausgestaltung zumindest einer der Auflagekanten ein Ausgleich der Lagertoleranzen sowohl des Auslösehebels als auch des Klinkenhebels erreicht wird. Auch werden die Auslösekräfte konstant gehalten und bei geeigneter Oberflächenbehandlung, beispielsweise durch Vernickelung oder durch Verzinkung des einen bzw. anderen Teiles, ein grösserer Oberflächenschutz sowie kleinere Reibungskräfte erzielt.

Anhand der Zeichnung, in der zwei Ausgestaltungen der Erfindung dargestellt sind, sollen die Erfindung sowie weitere vorteilhafte Ausgestaltungen der Erfindung näher erläutert werden. Es zeigt:
Fig. 1 eine Seitenansicht auf eine erfindungsgemässe Verklinkungsstelle,
Fig. 2 eine Aufsicht auf eine erfindungsgemässe Verklinkungsstelle in Pfeilrichtung X,
Fig. 3 eine weitere Aufsicht auf die Anordnung gemäss den Fig. 1 und 2, und
Fig. 4 eine weitere Ausgestaltung der Erfindung, in einer der Fig. 2 ähnlichen Darstellung.

In der Fig. 1 ist eine Seitenansicht auf eine Verklinkungsstelle für ein Fehlerstromschutzschalterschaltwerk dargestellt; ein derartiges Schaltwerk kann beispielsweise aus der US-A Nr. 3246098 entnommen werden.

Ortsfest um eine Achse 10 gelagert ist ein Klinkenhebei 12, der einen Fortsatz 14 aufweist. Um eine weitere Lagestelle 16 gelagert ist ein Auslösehebel 18, welcher Auslösehebel ferner mittels einer Feder 20 in Pfeilrichtung F gedrückt ist. Die Feder 20 ist eine Schraubenfeder und stützt sich einerseits an einem Vorsprung 24 am Auslösehebel 18 und zum anderen an dem ortsfesten Anschlag 22 ab. Im Falle einer Auslösung wird der Ausiösehebei 18 entgegen der Pfeilrichtung F bewegt, wodurch - ebenfalls unter der Kraft einer Feder - der Klinkenhebel entgegen dem Uhrzeigersinn P verschwenkt wird und den Schaltmechanismus auslöst.

Insoweit sind dies alles an sich bekannte Ausgestaltungen. Neu ist die Verklinkungsstelle selbst, d. h. die Auflagestelle bzw. die Abstützung zwischen dem Auslösehebel 18 und dem Klinkenhebel 12. Der Ausiösehebe) 18 besitzt ein rechteckiges Fenster 26, in das der Vorsprung 14 des Klinkenhebels 12 eingreift.

Dieser Vorsprung 14 ist zur unteren Kante 28 des Fensters 26 des Klinkenhebels 12 hin, die als Abstützkante dient, konvex gewölbt, so dass die Belastung bzw. die Kraftübertragung lediglich durch die gekrümmte Linie am Vorsprung 14 erzeugt wird.

In der Fig. 4 ist zu erkennen, dass die Kante 28 des Fensters 26 des Klinkenhebels 12 zum Vorsprung 14 hin konvex ausgebildet ist, wodurch die gleiche Wirkung wie bei der Anordung nach der Fig. 2 bewirkt wird.

Es besteht selbstverständlich die Möglichkeit, den Klinkenhebel 12 mit dem konvex ausgebildeten Vorsprung 14 mit dem in Fig. 4 dargestellten Auslösehebel 18 zu kombinieren, so dass beide aufeinanderliegenden Kanten oder Flächen jeweils konvex aufeinander zuweisen.

## Patentansprüche

1. Schaltwerk für einen elektrischen Installationsschalter, insbesondere für einen Fehlerstromschutzschalter, mit einer Verklinkungsstelle, an der ein Auflagebereich an einem Auslösehebel (18) federnd an einem Auflagebereich an einem Klinkenhebel (12) gedrückt ist, dadurch gekennzeichnet, dass der Auflagebereich am Klinkenhebel (12) und/oder am Auslösehebel (18) konvex zum anderen hin ausgebildet ist.

2. Schaltwerk nach Anspruch 1, dadurch gekennzeichnet, dass als Auflagebereich am Auslösehebel (18) eine Kante (28) einer annähernd rechteckigen Ausnehmung (26) dient, dass zur Bildung des Auflagebereiches an dem Klinkenhebel (12) ein Vorsprung (14) an diesem vorgesehen ist, der in verklinktem Zustand in die Ausnehmung hineingreift, und dass die Kante der Ausnehmung, gegen die der Vorsprung gedrückt ist, konvex ausgebildet ist.

3. Schaltwerk nach Anspruch 2, dadurch gekennzeichnet, dass zusätzlich auch der Vorsprung (14) zur Kante (28) hin konvex ausgebildet ist.

## Revendications

1. Mécanisme de commutation pour un commutateur électrique d'installation, en particulier pour un commutateur de protection contre les courants de fuite comprenant un emplacement d'encliquetage contre lequel une zone d'appui d'un levier de déclenchement (18) est poussée élastiquement sur une zone d'appui d'un levier à cliquet (12), caractérisé en ce que la zone d'appui du levier à cliquet (12) et/ou celle du levier de déclenchement (18) sont conformées de façon convexe, leurs convexités tournées l'une vers l'autre.

2. Mécanisme de commutation selon la revendication 1, caractérisé en ce qu'un bord (28) d'un évidement (26) approximativement rectangulaire sert de zone d'appui au levier de déclenchement (18), en ce que, pour former la zone d'appui du levier à cliquet (12), on prévoit sur celui-ci une saillie (14) qui, dans la position d'encliquetage, pénètre dans l'évidement, et en ce que le bord de l'évidement, contre lequel est poussée la saillie, est conformé de façon convexe.

3. Mécanisme de commutation selon la revendication 2, caractérisé en ce que, additionnelle- ment, la saillie (14) est également conformée de façon convexe vers le bord (28).

## Claims

1. A switching mechanism for an electrical installation switch, in particular for an earth-leakage circuit breaker, having a release-gear position, at which a contact area on a release lever (18) is pressed resiliently against a contact area on a ratchet lever (12), characterized in thatthe contact area on the ratchet lever (12) and/or on the release lever (18) is convex towards the other.

2. A switching mechanism according to claim 1, characterized in that an edge (28) of an approximately rectangular opening (26) acts as the contact area on the release lever (18), a projection (14), which engages in the opening in the latched-on state, is provided on the ratchet lever (12) for forming the contact area on the latter, and the edge of the opening, against which the projection is pressed, is convex.

3. A switching mechanism according to claim 2, characterized in that the projection (14) is additionally convex towards the edge (28).
